# EUROPÄISCHE PATENTANMELDUNG

(11) **EP 0 380 925 A2**
(43) Veröffentlichungstag der Anmeldung: **08.08.1990**
(21) Anmeldenummer: 90100325.1
(22) Anmeldetag: 09.01.1990
(51) Int. Cl.: F42B 3/16

(54) **Anzündsystem mit verbessertem Anzündverhalten**

(30) Priorität: 30.01.1989 DE 3902617
(71) Anmelder: Dynamit Nobel Aktiengesellschaft, D-53839 Troisdorf (DE)
(72) Erfinder: Jobelius, Horst-H., Dr., D-5210 Troisdorf-Eschmar (DE); Grommes, Peter-Josef, D-5210 Troisdorf-Müllekoven (DE); Röh, Peter, D-5210 Troisdorf-Sieglar (DE)

(57) **Zusammenfassung**

Gegenstand der vorliegenden Erfindung ist ein Anzündsystem für Detonatoren oder pyrotechnische Verzögerungselemente. Das System enthält zusätzlich zu den bekannten Anzünd- und Zündelementen (2, 4) eine zwischen Zündquelle (2) und Anzündsatz (4) bzw. Verzögerungssatz angeordnete Scheibe (3) aus porösem anorganischem Material. Diese Scheibe (3) bewirkt einen verbesserten Anbrand und gleichmäßigeren Abbrand der Anzünd- und Verzögerungssätze (4, 5) in diesen an sich bekannten Anzündsystemen.

## Beschreibung

Gegenstand der vorliegenden Erfindung ist ein Anzündsystem, bei dem ein Anzündsatz durch eine Zündquelle gezündet wird. Der Anzündsatz kann dabei auch als ein Verzögerungssatz ausgebildet sein. Solche Systeme werden beispielsweise in Detonatoren oder pyrotechnischen Verzögerungselementen eingesetzt. Auch bei Sprengzündern mit Verzögerung können sie eingesetzt werden.

In diesen bekannten Anzündsystemen erfolgt der Abbrand des Anzündsatzes oft nicht gleichmäßig. Die von der Zündquelle ausgehende Stoßwelle bewirkt in einigen Bereichen der Oberfläche des Anzündsatzes einen erosiven Anbrand, der in anderen Oberflächenbereichen des Anzündsatzes nicht auftritt. Dieser unregelmäßige Anbrand wirkt sich besonders dann, wenn der Anzündsatz als Verzögerungssatz ausgebildet ist, in der Weise nachteilig aus, daß die vorgegebene Abbrandzeit des Verzögerungssatzes nicht eingehalten wird und ein gleichmäßiger und gleichzeitiger Anbrand der auf den Verzögerungssatz folgenden Ladungen nicht gewährleistet ist.

Der unregelmäßige und gegebenenfalls erosive Abbrand des Anzündsatzes kann auch dazu führen, daß der Anzündsatz rückwärts aus der Hülse herausgeschleudert wird, so daß der gesamte Zündvorgang abgebrochen wird.

Es bestand deshalb die Aufgabe, in Anzündsystemen, bei denen ein Anzündsatz durch eine Zündquelle gezündet wird, die Zündung des Anzündsatzes in der Weise erfolgen zu lassen, daß die Initiierung des Anzündsatzes auf seiner gesamten Oberfläche gleichzeitig und gleichmäßig erfolgt und die auf den Anzündsatz folgenden Ladungen gleichmäßig und gleichzeitig gezündet werden können.

In Erfüllung dieser Aufgabe wurde nun ein Anzündsystem gefunden, bei dem ein Anzündsatz durch eine Zündquelle gezündet wird, das dadurch gekennzeichnet ist daß zwischen Anzündsatz und Zündquelle eine poröse Scheibe aus anorganischem Material angeordnet ist.

Die erfindungsgemäß angeordnete poröse Scheibe verhindert einen erosiven Anbrand des Anzündsatzes, so daß ein gleichmäßiger Abbrand des Anzündsystems gewährleistet ist. Weiterhin bewirkt sei, daß ein rückwärtiges Austreten oder Ausschleudern des bereits umgesetzten Anzündsatzes verhindert wird. Damit wird auch ein Verlöschen des Abbrandes unterbunden. Die erfindungsgemäße Anordnung der Scheibe verhindert weiterhin den durch Aufschlag- oder Abschußschock möglichen mechanischen Zusammenbruch der Struktur der Anzünd- und/oder Verzögerungssätze.

Die poröse Scheibe besteht aus einem nicht verbrennbaren anorganischen, metallischen oder oxidischen Material. Die Dicke der Scheibe hängt u. a. von der Porosität des Materials und von der gewählten Zündquelle sowie dem Anzündsatz ab; sie kann zwischen 0,5 und 4 mm betragen. Vorzugsweise beträgt die Dicke 1,0 bis 3,0 mm.

Das Material der porösen Scheibe muß inert gegenüber den Bestandteilen der Zündquelle und dem Anzündsatz sein. Geeignet sind z. B. keramische Materialien, gesinterte Stahlsorten oder reaktionsträge Nichteisenlegierungen. Die Porosität dieser Materialien wird auf an sich bekannte Weise hergestellt, z. B. durch Sintern entsprechender Pulver oder Fäden. Erfindungsgemäß sind sowohl grobporige als auch feinporige Scheiben einsetzbar; bei letzteren kann die Dicke der Scheibe entsprechend geringer sein.

Vorzugsweise bedecken die Scheiben die Oberfläche des Anzündsatzes - an diesem anliegend - möglichst vollständig. Ihre Ränder liegen an der Innenwand der Hülse formschlüssig an. Es ist jedoch auch möglich, die Scheiben in einer Halterung entweder direkt an der Oberfläche der Anzündsätze oder in einem vorbestimmten Abstand von der Oberfläche des Anzündsatzes anzubringen. Um ein Herausschleudern des Anzündsatzes in Richtung Zündquelle zu vermeiden, kann die Scheibe sich auch auf eine Schulter der Innenwand der Hülse, in dem das Anzündsystem angeordnet ist, aufstützen.

Als Zündquelle in dem erfindungsgemäßen Anzündsystem eignet sich jede beliebige, an sich bekannte Zündquelle. Sie kann als elektrische Zündquelle ausgebildet sein oder auf Zündsätzen mit Initialsprengstoffen oder pyrotechnischen Gemischen (z. B. Anzündhütchen) aufgebaut sein. Auch Anzündschnüre oder flammenbildende Zündquellen können eingesetzt werden.

Die Anzündsätze, die von der Zündquelle initiiert werden, sind solche auf Basis von Initialsprengstoffen oder von pyrotechnischen Gemischen. Diese Anzündsätze können auch als Verzögerungssätze ausgebildet sein.

In dem gesamten Anzündsystem können auf die durch die Zündquelle zu zündenden Anzündsätze auch noch weitere, an sich bekannte Ladungen in Richtung der Sekundärladung folgen, die den zeitlichen Ablauf und/oder die Wirkung der Zündübertragung auf die Sekundärladung beeinflussen.

In den Figuren 1 und 2 wird die vorliegende Erfindung beispielhaft erläutert. Beide Figuren zeigen jeweils einen Schnitt durch einen Detonator mit dem erfindungsgemäßen Anzündsystem.

In der Figur 1 ist die erfindungsgemäße poröse Scheibe 3 direkt zwischen einem als Zündquelle 2 dienenden Friktionssatz und dem Anzündsatz 4 angeordnet. Als Anzündsatz 4 dient ein an sich bekannter pyrotechnischer Satz. Die Scheibe 3 wurde hergestellt durch Pressen und anschließendes Sintern eines Chromnickelstahlpulvers in einer dem Innendurchmesser des Detonators entsprechenden Form. An den Anzündsatz 4 schließen sich mehrere pyrotechnische Verzögerungssätze 5 an; auf den letzten Vorzögerungssatz 5 folgen eine Ladung mit Initialsprengstoff und daran anschließend eine Ladung mit Sekundärsprengstoff.

In Figur 2 liegt die Sinterscheibe 3 auf einer Schulter des Detonatorkörpers 1 auf. Sie schließt sich an den Zündkanal 8 an. Die Zündquelle 2 ist ein Anzündhütchen. Der Anzündsatz 5 ist ein pyrotechnischer Ver zögerungssatz, an den sich in Richtung Sekundärladung 7 eine Initialladung 6 anschließt.

## Patentansprüche

1. Anzündsystem, in dem ein Anzündsatz durch eine Zündquelle initiiert wird, **dadurch gekennzeichnet,** daß zwischen dem Anzündsatz und der Zündquelle eine poröse Scheibe aus anorganischem Material angeordnet ist.

2. Anzündsystem gemäß Anspruch 1, dadurch gekennzeichnet, daß die poröse Scheibe am Anzündsatz anliegend angeordnet ist.

3. Anzündsystem gemäß Anspruch 1 oder 2, dadurch gekennzeichnet, daß die Scheibe aus einem gesinterten Material besteht.

4. Anzündsystem gemäß einem der Ansprüche 1 bis 3, dadurch gekennzeichnet, daß die Scheibe eine Dicke zwischen 1,0 und 3,0 mm aufweist.

5. Anzündsystem gemäß einem der Ansprüche 1 bis 4, dadurch gekennzeichnet, daß die Scheibe formschlüssig an der Innenwand des die Sätze umschließenden Körpers anliegt.

6. Anzündsystem gemäß einem der Ansprüche 1 bis 4, da durch gekennzeichnet, daß die Scheibe auf einer in Richtung zur Zündquelle angeordneten Schulter des die Sätze umschließenden Hohlkörpers aufliegt.

7. Anzündsystem gemäß einem der Ansprüche 1 bis 6, dadurch gekennzeichnet, daß zwischen der Zündquelle und der porösen Scheibe ein Zündkanal angeordnet ist.
